# FASCICULE DE BREVET EUROPEEN

(11) **EP 4 146 999 B1**
(45) Date de publication et mention de la délivrance du brevet: **01.05.2024**
(21) Numéro de dépôt: 21727554.4
(22) Date de dépôt: 03.05.2021
(51) Int. Cl.: F41A 15/22

(54) **DISPOSITIF D'EXTRACTION D'UN PROJECTILE DE GROS CALIBRE COINCÉ DANS UN TUBE D'UNE PIÈCE D'ARTILLERIE**
VORRICHTUNG ZUM HERAUSZIEHEN EINES IN EINEM ROHR EINES GESCHÜTZES FESTSITZENDEN GROSSKALIBRIGEN GESCHOSSES
DEVICE FOR EXTRACTING A LARGE CALIBER PROJECTILE STUCK IN A TUBE OF AN ARTILLERY PIECE

(30) Priorité: 07.05.2020 FR 2004448
(43) Date de publication de la demande: 15.03.2023
(73) Titulaire: NEXTER Systems, 78034 Versailles Cedex (FR)
(72) Inventeur: MULTON, Patrick, 18023 Bourges (FR); PIPART, Romain, 18023 Bourges (FR)
(74) Mandataire: Cabinet Chaillot
(86) Numéro de dépôt international: PCT/IB2021/053691
(87) Numéro de publication internationale: WO 2021/224764

(56) Documents cités:
- FR-A1- 2 756 808
- FR-A1- 2 975 178
- US-A- 2 770 988

## Description

Le domaine technique de l'invention est celui des dispositifs d'extraction d'un projectile de gros calibre coincé dans un tube d'arme.

Lors de la mise à poste d'un projectile de gros calibre dans un tube d'artillerie, le projectile est maintenu en place par son coincement dans le cône de forcement du tube.

Il peut arriver qu'un dysfonctionnement de la pièce d'artillerie ou une annulation de l'ordre de tir engendre la nécessité de retirer le projectile du tube pour une mise en sécurité de l'arme.

Pour permettre le déblocage et le retrait du projectile, le brevet FR2975178 enseigne d'employer un dispositif d'extraction comportant une masse de déblocage d'un diamètre inférieur au calibre du tube, masse qui est destinée à être introduite dans le tube au niveau de la bouche de ce dernier, puis à être libérée dans le tube pour venir impacter par inertie le projectile bloqué.

La masse est solidaire d'une extrémité d'une corde et, afin de pouvoir bloquer ou débloquer la corde, la seconde extrémité de cette dernière est solidarisable avec un moyen de blocage et déblocage.

Le moyen de blocage et déblocage est solidaire d'un véhicule porteur de l'arme. Une fois la masse insérée dans le tube, qui doit préalablement être placé à l'horizontale, il faut remonter le tube à un site le plus élevé possible avant de procéder au largage à distance de la masse grâce au moyen de blocage/déblocage de la corde.

Durant toute l'opération d'élévation du tube, la corde doit être maintenue tendue manuellement ce qui pose des problèmes du point de vue de la sécurité.

En outre la fixation du moyen de blocage/déblocage de l'arme sur une pièce d'artillerie, sans provoquer d'entrave de la corde avec d'autres équipements de la pièce, n'est pas toujours possible.

L'invention propose de simplifier ces dispositifs et procédés de déblocage tout en résolvant ce problème de sécurité. Le dispositif selon l'invention peut ainsi être mis en place sur n'importe quelle pièce d'artillerie d'un calibre donné.

L'invention a ainsi pour objet un dispositif d'extraction d'un projectile de gros calibre coincé dans un tube d'une pièce d'artillerie, dispositif comportant une masse de déblocage d'un diamètre inférieur au calibre du tube et destinée à être introduite dans le tube au niveau de la bouche de ce dernier puis à être libérée dans le tube pour venir impacter par inertie le projectile bloqué, masse qui est solidaire d'une extrémité d'une corde, dispositif caractérisé en ce qu'il comporte un moyen de largage solidarisable avec la bouche du tube, moyen de largage comportant un moyen de blocage et déblocage qui, dans une position de blocage bloque la corde au voisinage de l'extrémité de la corde solidaire de la masse pour retenir la masse au voisinage de la bouche du tube et qui, dans une position de déblocage permet de libérer la corde.

Selon un mode de réalisation, le moyen de moyen de blocage et déblocage pourra comporter au moins une mâchoire qui coincera la corde contre une paroi de l'alésage grâce à un moyen de rappel élastique qui tend à placer la mâchoire en position de blocage par défaut.

La mâchoire pourra être une mâchoire montée pivotante

Suivant une variante de l'invention, la mâchoire pourra comporter au moins un dispositif anti retour, tel une denture, permettant à la corde de glisser dans le sens permettant un rapprochement entre la masse et le moyen de largage lorsque l'on tire sur la corde et à l'inverse accrochant la corde en entrainant la mâchoire dans le sens du blocage lorsque la corde va dans le sens qui tend à éloigner la masse du moyen de largage.

Selon une variante de l'invention, le moyen de largage pourra comporter un vérin apte à faire pivoter la mâchoire entre les positions de blocage et de déblocage.

L'invention sera mieux comprise à la lecture de la description suivante, description faite en regard des dessins en annexe, dessins dans lesquels :
[Fig. 1a] représente une vue schématique en coupe longitudinale d'un dispositif selon l'invention en position de blocage.
[Fig. 1b] représente une vue schématique en coupe longitudinale d'un dispositif selon l'invention en position de déblocage.
[Fig. 2] représente une vue schématique du dispositif d'extraction, juste après sa mise en place sur une pièce d'artillerie.
[Fig. 3] représente une vue schématique du dispositif d'extraction, en place sur une pièce d'artillerie avant le largage.
[Fig. 4] représente une vue schématique du dispositif d'extraction, en place sur une pièce d'artillerie après le largage.

Selon les figures 1a et 1b, un dispositif d'extraction 1 selon l'invention comporte une masse 2 solidaire de l'extrémité d'une corde 3 qui traverse un moyen de largage 4 au niveau d'un alésage 4a sensiblement axial.

Le moyen de largage 4 comporte un moyen de blocage et déblocage 6 de la corde 3. Ce moyen de blocage et déblocage 6 comporte par exemple une mâchoire 6 montée pivotante par rapport au corps du moyen de largage 4.

Comme on le voit sur la figure 1a, la mâchoire 6 est représentée sous la forme d'une portion de disque qui est montée pivotante sur un axe 6a qui n'est pas coaxial à l'axe du disque. Une telle disposition a pour effet de faire pénétrer de façon plus ou moins importante la mâchoire 6 dans l'alésage 4a lors de son pivotement. Le moyen de blocage et déblocage comporte aussi un dispositif anti retour 8, représenté ici sous la forme de dentures qui s'engagent dans la corde 3 pour la bloquer.

A titre de variante la mâchoire pourrait être sous la forme d'un doigt monté basculant par rapport à un axe et comportant une extrémité pénétrant dans l'alésage 4a et portant des dentures anti retour.

Selon la figure 1a, la mâchoire 6 est par défaut dans une position de blocage où la corde 3 est coincée entre la mâchoire 6 et une paroi de l'alésage 4a grâce à un moyen de rappel, tel qu'un ressort 11, qui tend à faire pivoter la mâchoire contre la corde 3 (ici pivotement dans le sens inverse des aiguilles d'une montre).

Le dispositif anti retour 8 comporte des dentures 8 (ici inclinées) qui permettent à la corde 3 de glisser dans le sens permettant un rapprochement entre la masse 2 et le moyen de largage 4 lorsque l'on tire sur la corde 3 et à l'inverse accrochent la corde 3 en entrainant la mâchoire 6 qui bloque la corde 3 comme précédemment décrit.

Selon la figure 1b, un vérin 7 permet d'éloigner la mâchoire 6 de la corde 3 contre l'action du ressort 11, de manière à placer la mâchoire 6 en position de déblocage, position propice au glissement de la corde 3 dans un sens éloignant la masse 2 du dispositif de blocage 4 sous l'action de la gravité exercée sur la masse 2.

Le vérin 7 peut également être utilisé en sens inverse pour accroître la pression de la mâchoire 6 sur la corde 3 dans le sens du blocage.

A titre de variante, à la place d'une mâchoire pivotante, on pourrait mettre en place une mâchoire 6 animée d'un mouvement de translation suivant une direction perpendiculaire à l'axe de l'alésage 4a. Un moyen ressort pousserait la mâchoire vers l'alésage et un vérin permettrait de l'écarter de l'alésage 4a pour libérer la corde.

Il serait également possible de prévoir plusieurs mâchoires parallèles se translatant par rapport à l'alésage 4a. Par exemple deux mâchoires disposées de part et d'autre de l'alésage et se déplaçant suivant des directions inverses l'une de l'autre.

Le moyen de largage 4 est en correspondance de forme avec la bouche du tube comme nous allons le voir plus loin. A ce titre il comporte un logement 4b destiné à coiffer la bouche du tube, ou bien il peut entrer dans la bouche du tube et s'appuyer sur l'extrémité du tube grâce à un épaulement 4c.

Des moyens de fixation pourront permettre d'arrimer le moyen de largage 4 au tube (tube et moyens de fixation non représentés). On pourra par exemple prévoir des brides solidaires du moyen de largage 4 et pouvant enserrer le tube de l'arme.

On note que la masse 2 comporte une forme convexe 2a, destinée à impacter l'ogive d'un projectile 10 en épargnant tout contact avec une éventuelle fusée d'ogive fixée au projectile.

La commande du moyen de largage 4 se fait à distance au moyen d'une télécommande non représentée. Le moyen de largage est alimenté électriquement par un câble non représenté.

Selon la figure 2, une pièce d'artillerie 100 comporte un tube 20, dans lequel se trouve bloqué un projectile 10 au voisinage de la culasse. Le tube 20 est orienté avec un angle de site sensiblement horizontal. Un moyen de largage 4 d'un dispositif d'extraction 1 selon l'invention est fixé au niveau de la bouche du tube 20.

Préalablement, la masse 2 du dispositif 1 a été insérée dans le tube 20 par la bouche de celui-ci. Une fois le dispositif d'extraction 1 mis en place sur le tube 20, le moyen de blocage 6 est mis en position de blocage et la corde 3 est immobilisée relativement au dispositif 1, donc par rapport au tube 20.

Dans un second temps, comme visible à la figure 3, le tube 20 de l'artillerie 100 est pointé au site maximum qu'il peut atteindre.

La masse 2 est toujours retenue au voisinage de la bouche du tube. Pour accroître la sécurité, le dispositif 1 d'extraction pourra comporter un détecteur d'inclinaison 7 (non représenté) qui empêchera le déblocage de la corde avant qu'un site minimal ne soit atteint.

Dans un troisième temps, le personnel pouvant se trouver au voisinage de la pièce va se mettre en lieu sûr, à distance l'artillerie 100 et le largage de la masse 2 est commandé à l'aide d'une télécommande (non représentée) qui permet de commander à distance le déplacement du vérin 7 qui va faire pivoter la mâchoire 6 dans sa position de déblocage et lâcher la corde 3.

Le moyen de blocage 6 passe en position de déblocage ce qui libère la corde 3 et permet la chute de la masse 2 le long du tube en direction du projectile 10.

Comme à la figure 4, au terme de sa course, la masse 2 a emmagasiné de l'énergie cinétique qui va se communiquer au projectile 10 par un choc sur l'ogive de ce dernier ce qui le décoince du tube 20 et le fait ressortir au voisinage de la culasse du tube 20.

L'opération a pu être menée en toute sécurité à distance de la pièce d'artillerie 100 et indépendamment de la structure et de la géométrie de cette dernière, hormis le diamètre de la bouche du tube 20.

Dans l'éventualité où le décoincement du projectile 10 ne s'est pas produit au premier largage, d'autres largages peuvent être commandés. On note sur la figure 4 qu'une fois que la masse 2 a impacté le projectile 10, la corde 3 a toujours son extrémité qui se trouve hors du tube 10 et qui est située au voisinage du sol ce qui permet à un opérateur de tirer sur la corde 3 pour remonter la masse 2 au niveau de la bouche sans modifier le pointage du tube 20. La corde 3 sera donc choisie d'une longueur suffisante pour permettre un tel mode opératoire.

Le dispositif anti retour 8 visible à la figure 1a du moyen de largage 4 empêche une redescente non désirée de la masse 2 lorsque l'opérateur tire sur la corde pour hisser la masse, rendant ainsi le dispositif plus sûr.

## Revendications

1. - Dispositif d'extraction (1) d'un projectile (10) de gros calibre coincé dans un tube (20) d'une pièce d'artillerie (100), dispositif (1) comportant une masse (2) de déblocage d'un diamètre inférieur au calibre du tube (20) et destinée à être introduite dans le tube (20) au niveau de la bouche de ce dernier puis à être libérée dans le tube (20) pour venir impacter par inertie le projectile (10) bloqué, masse (2) qui est solidaire d'une extrémité d'une corde (3), dispositif ***caractérisé en ce qu'***il comporte un moyen de largage (4) solidarisable avec la bouche du tube (20), moyen de largage (4) comportant un moyen (6) de blocage et déblocage qui, dans une position de blocage bloque la corde (3) au voisinage de l'extrémité de la corde (3) solidaire de la masse (2) pour retenir la masse (2) au voisinage de la bouche du tube (20) et qui, dans une position de déblocage permet de libérer la corde (3).

2. - Dispositif (1) d'extraction selon la revendication 1, **caractérisé en ce que** le moyen de blocage et déblocage (6) comporte au moins une mâchoire (6) qui coince la corde (3) contre une paroi de l'alésage (4a) grâce à un moyen de rappel élastique (11) qui tend à placer la mâchoire (6) en position de blocage par défaut.

3. - Dispositif (1) d'extraction selon la revendication 2, **caractérisé en ce que** la mâchoire (6) est une mâchoire montée pivotante.

4. - Dispositif (1) d'extraction selon une des revendications 2 à 3, **caractérisé en ce que** la mâchoire (6) comporte au moins un dispositif anti retour (8), tel une denture, permettant à la corde (3) de glisser dans le sens permettant un rapprochement entre la masse (2) et le moyen de largage (4) lorsque l'on tire sur la corde (3) et à l'inverse accroche la corde (3) en entrainant la mâchoire (6) dans le sens du blocage lorsque la corde (3) va dans le sens qui tend à éloigner la masse (2) du moyen de largage (4).

5. - Dispositif (1) d'extraction selon une des revendications 2 à 4, **caractérisé en ce que** le moyen de largage (4) comporte un vérin (7) apte à faire pivoter la mâchoire (6) entre les positions de blocage et de déblocage.

## Patentansprüche

1. - Extraktionsvorrichtung (1) eines Projektils (10) großen Kalibers, das in einem Rohr (20) eines Artilleriegeschützes (100) festsitzt, die Vorrichtung (1) umfassend eine Freigabemasse (2) eines kleineren Durchmessers als das Kaliber des Rohrs (20) und die dazu bestimmt ist, in das Rohr (20) auf Höhe der Mündung des letzteren eingeführt und dann in das Rohr (20) losgelassen zu werden, um durch Trägheit auf das blockierte Projektil (10) aufzuschlagen, eine Masse (2), die fest mit einem Ende eines Seils (3) verbunden ist, wobei die Vorrichtung **dadurch gekennzeichnet ist, dass** sie eine Abwurfeinrichtung (4) umfasst, die fest mit der Mündung des Rohrs (20) verbindbar ist, die Abwurfeinrichtung (4) umfassend eine Blockier- und Freigabeeinrichtung (6), die in einer Blockierstellung das Seil (3) in der Nähe des Endes des mit der Masse (2) fest verbundenen Seils (3) blockiert, um die Masse (2) in der Nähe der Mündung des Rohrs (20) zu halten, und die in einer Freigabestellung ein Loslassen des Seils (3) ermöglicht.

2. - Extraktionsvorrichtung (1) nach Anspruch 1, **dadurch gekennzeichnet, dass** die Blockier- und Freigabeeinrichtung (6) mindestens eine Klemmbacke (6) umfasst, die das Seil (3) mittels einer elastischen Rückholeinrichtung (11), die dazu neigt, die Klemmbacke (6) standardmäßig in die Blockierstellung zu bringen, gegen eine Wand der Bohrung (4a) klemmt.

3. - Extraktionsvorrichtung (1) nach Anspruch 2, **dadurch gekennzeichnet, dass** die Klemmbacke (6) eine schwenkbar gelagerte Klemmbacke ist.

4. - Extraktionsvorrichtung (1) nach einem der Ansprüche 2 bis 3, **dadurch gekennzeichnet, dass** die Klemmbacke (6) mindestens eine Rücklaufsperre (8), wie beispielsweise eine Verzahnung, aufweist, die es dem Seil (3) ermöglicht, in die Richtung zu gleiten, die eine Annäherung zwischen der Masse (2) und der Abwurfeinrichtung (4) ermöglicht, wenn an dem Seil (3) gezogen wird, und umgekehrt das Seil (3) durch Antreiben der Klemmbacke (6) in die Richtung der Blockierung einzuhängen, wenn das Seil (3) in die Richtung läuft, die dazu neigt, die Masse (2) von der Abwurfeinrichtung (4) zu entfernen.

5. - Extraktionsvorrichtung (1) nach einem der Ansprüche 2 bis 4, **dadurch gekennzeichnet, dass** die Abwurfeinrichtung (4) einen Zylinder (7) umfasst, der geeignet ist, um die Klemmbacke (6) zwischen der Blockier- und der Freigabestellung zu schwenken.

## Claims

1. - A device (1) for extracting a large caliber projectile (10) stuck in a tube (20) of an artillery piece (100), the device (1) comprising an unblocking mass (2) having a diameter smaller than the caliber of the tube (20) and intended to be introduced into the tube (20) at the mouth of the latter and then to be released in the tube (20) to impact the blocked projectile (10) by inertia, wherein the mass (2) is secured to one end of a rope (3), wherein the device is **characterised in that** it comprises a release means (4) able to be secured to the mouth of the tube (20), the release means (4) comprising a blocking and unblocking means (6) which, in a blocking position, blocks the rope (3) near the end of the rope (3) secured to the mass (2) so as to retain the mass (2) in the vicinity of the mouth of the tube (20), and which, in an unblocking position, allows release of the rope (3).

2. - The extraction device (1) according to claim 1, **characterised in that** the blocking and unblocking means (6) includes at least one jaw (6) which wedges the rope (3) against a wall of the bore (4a) owing to an elastic return means (11) which tends to place the jaw (6) in the blocking position by default.

3. - The extraction device (1) according to claim 2, **characterised in that** the jaw (6) is a pivotally mounted jaw_{.}

4. - The extraction device (1) according to one of claims 2 to 3, **characterised in that** the jaw (6) comprises at least one non-return device (8), such as a toothing, allowing the rope (3) to slide in the direction allowing the mass (2) and the release means (4) to come closer together when the rope (3) is pulled and conversely hooks the rope (3) by driving the jaw (6) in the blocking direction when the rope (3) goes in the direction tending to move the mass (2) away from the release means (4).

5. - The extraction device (1) according to one of claims 2 to 4, **characterised in that** the release means (4) comprises a jack (7) capable of causing the jaw (6) to pivot between the blocking and unblocking positions.
